# EUROPÄISCHE PATENTSCHRIFT

(11) **EP 1 776 745 B1**
(45) Veröffentlichungstag und Bekanntmachung des Hinweises auf die Patenterteilung: **14.11.2007**
(21) Anmeldenummer: 06763653.0
(22) Anmeldetag: 13.06.2006
(51) Int. Cl.: H01T 4/06

(54) **ÜBERSPANNUNGSSCHUTZGERÄT ZUR HUTSCHIENENMONTAGE MIT IN EINEM GEHÄUSE ANGEORDNETEN GEKAPSELTEN FUNKENSTRECKEN IN ZYLINDRISCHER BAUFORM**
OVERVOLTAGE PROTECTION DEVICE FOR MOUNTING ON TOP-HAT RAILS, WHEREIN SAID DEVICE COMPRISES CYLINDRICAL SPARK GAPS ENCAPSULATED IN A HOUSING
APPAREIL DE PROTECTION CONTRE LES SURTENSIONS POUR MONTAGE SUR PROFILE CHAPEAU, CET APPAREIL COMPRENANT DES ECLATEURS BLINDES DE FORME CYLINDRIQUE DISPOSES DANS UN BOITIER

(30) Priorität: 13.06.2005 DE 202005009262 U; 06.07.2005 DE 202005010639 U
(43) Veröffentlichungstag der Anmeldung: 25.04.2007
(73) Patentinhaber: DEHN + SÖHNE GMBH + CO KG, D-92318 Neumarkt (DE)
(72) Erfinder: WITTMANN, Georg, 92283 Lauterhofen (DE); KRAUSS, Bernhard, 92348 Berg (DE)
(74) Vertreter: Meissner, Bolte & Partner
(86) Internationale Anmeldenummer: PCT/EP2006/063118
(87) Internationale Veröffentlichungsnummer: WO 2006/134095

(56) Entgegenhaltungen:
- DE-A1- 10 125 941

## Beschreibung

Die Erfindung betrifft ein Überspannungsschutzgerät zur Hutschienenmontage mit in einem Gehäuse angeordneten gekapselten Funkenstrecken in zylindrischer Bauform, wobei am Überspannungsschutzgerät zwei gegenüberliegende Außenanschlussklemmreihen vorgesehen sind, wobei hier eine erste Klemmreihe L₁ bis Lₙ sowie N eine zweite Klemmreihe PE-Anschlüsse aufweist, weiterhin umfassend interne Anschluss- und Verbinderflächen sowie zwischen den Funkenstrecken angeordnete Trennwände oder Trennabstände gemäß Oberbegriff des Anspruchs 1, wie aus DE-A-101 25941 bekannt.

Überspannungsschutzgeräte in kompakter Bauform, welche in einem Kunststoffgehäuse mehrere Funkenstrecken nebst peripherer Triggerelektronik aufweisen, gehören zum Stand der Technik.

Bei einer derartigen Überspannungsschutzgeräte-Ausführung der Firma DEHN + SÖHNE GmbH + Co. KG, Neumarkt, befinden sich in einer Bodenwanne des Außengehäuses liegend nebeneinander mehrere gekapselte Funkenstrecken. Bei einer so genannten 3+1- bzw. 1+1-Verschaltung liegen die Anschlüsse L₁ bis Lₙ der Netzfunkenstrecken und der Anschluss N auf einer Verdrahtungsseite des Geräts, wobei hingegen sich der PE-Anschluss auf der gegenüberliegenden Verdrahtungsseite befindet. Eine derartige Ausbildung der Anschlusselemente ist zum externen Verdrahten eines Überspannungsschutzgeräts von besonderem Vorteil.

Um nun unter Beachtung der notwendigen Verschaltung die gewünschte Funktion des Überspannungsschutzgeräts sicherzustellen, ist es notwendig, eine interne Kontaktbrücke N/PE auszubilden.

Bei einer Prinzipanordnung gemäß Fig. 1, die den vorstehend kurz erläuterten Stand der Technik darstellt, ist ersichtlich, welchen Verlauf die Ströme im Überspannungsfall einnehmen.
Unter Beachtung der Tatsache, dass auf parallele Leiter, welche gegensinnig von elektrischen Strömen durchflossen werden, aufgrund der auftretenden elektromagnetischen Felder abstoßende Kräfte entstehen, ist es notwendig, die N/PE-Brücke gemäß dem Stand der Technik sicher im Gehäuse festzulegen, so dass die auftretenden Kräfte beherrschbar sind. Gemäß der Darstellung nach Fig. 1 ist der Bereich zwischen der N/PE-Brücke und der N/PE-Funkenstrecke besonders kritisch, da sich hier die größten Ströme gegenüberstehen. Unter der Annahme, dass i₁ = i₂ = i₃ = i₄ gilt, ist die abstoßende Kraft zwischen der N/PE-Brücke und der N/PE-Funkenstrecke circa 12 mal größer als z.B. die anziehende Kraft zwischen den beiden Netzfunkenstrecken der Pfade L₁ und L₂ unter der Voraussetzung, dass jeweils nur die Felder der direkt benachbarten Ströme berücksichtigt werden.

Da die Kraft zwischen der N/PE-Brücke und der N/PE-Funkenstrecke bei entsprechend großen Strömen aufgrund der Produktbildung gemäß der in Fig. 1 dargestellten Beziehung ebenfalls sehr groß wird, ist bei einer derartigen liegenden Anordnung ein sehr hoher konstruktiver Aufwand an die Gehäusefestigkeit zu stellen.

Aus dem Vorgenannten ist es daher Aufgabe der Erfindung, ein weiterentwickeltes Überspannungsschutzgerät zur Hutschienenmontage mit in einem Gehäuse angeordneten gekapselten Funkenstrecken in zylindrischer Bauform anzugeben, wobei das Überspannungsschutzgerät auf eine 3+1- bzw. 1+1-Schaltung zurückgeht. Bei dem zu realisierenden Überspannungsschutzgerät sollen unerwünschte stromflussbedingte Kräfte vermieden werden, so dass der Aufwand für das Fixieren der Funkenstrecken und der notwendigen Anschluss- und Verbinderflächen innerhalb eines Kompaktgehäuses minimierbar ist.

Die Lösung der Aufgabe der Erfindung erfolgt mit einem Überspannungsschutzgerät gemäß der Merkmalskombination nach Anspruch 1, wobei die Unteransprüche mindestens zweckmäßige Ausgestaltungen und Weiterbildungen darstellen.

Erfindungsgemäß sind die einzelnen Funkenstrecken stehend angeordnet, so dass nicht die Notwendigkeit besteht, eine N/PE-Brücke vorzusehen. Durch den Vorteil des Wegfalls der Brücke tritt die beim Stand der Technik vorliegende elektromagnetische Kraft nicht auf, so dass die konstruktiven und mechanischen Anforderungen an die Stabilität des Gehäuses geringer sind mit der Folge eines reduzierten Kostenaufwands bei der Herstellung von Überspannungsschutzgeräten in einem Kompaktgehäuse.

Die gekapselten Funkenstrecken werden wie vorerwähnt stehend auf einer ersten internen Anschluss- und Verbinderfläche fixiert. Diese erste Fläche verläuft im Wesentlichen parallel zum Gehäuseboden des Überspannungsschutzgeräts, wobei die erste Anschluss- und Verbinderfläche mit dem N-Anschluss der ersten Klemmreihe vom elektrischen Außenanschluss in Verbindung steht.

Zweite bis n-te interne Anschluss- und Verbinderflächen gemäß L₁ bis Lₙ stehen jeweils mit der Oberseite der jeweiligen Funkenstrecke und dem jeweiligen L₁ bis Lₙ-Anschluss der ersten Klemmreihe in Verbindung.

Eine weitere, auf der ersten Anschluss- und Verbinderfläche stehende Funkenstrecke, nämlich die N/PE-Funkenstrecke, weist ebenfalls eine Anschluss- und Verbinderfläche auf ihrer Oberseite auf, welche zum PE-Anschluss der zweiten Klemmreihe führt, die der ersten Klemmreihe an der entsprechenden Gehäuselängsseite gegenüberliegt.

Die L₁ bis Lₙ-Funkenstrecken sind nahe der ersten Klemmreihe und die PE-Funkenstrecke ist nahe der zweiten Klemmreihe befindlich.

Oberhalb der stehend angeordneten Funkenstrecken mit den jeweiligen Anschluss- und Verbinderflächen ist eine Isolierplatte vorgesehen, auf welcher sich eine Leiterplatte mit der Funkenstrecken-Triggerelektronik befindet.

Das Gehäuse des Kompaktgeräts weist in einer bevorzugten Ausführungsform eine im Wesentlichen quadratische bzw. rechteckige Form auf und besitzt eine Bodenwanne, wobei die Funkenstrecken stehend in der Bodenwanne angeordnet und dort elektrisch kontaktiert sind.

Zwischen der Leiterplatte und dem jeweiligen metallischen Mantel der jeweiligen Funkenstrecke ist bei entsprechendem Erfordernis ein Triggerfederkontakt angeordnet, welcher sich in einer Führungsausnehmung der Isolierplatte befindet.

Die Anschluss- und Verbinderflächen sind als metallisches Stanz-Biegeteil ausgeführt und weisen eine hohe Stromtragfähigkeit auf.

Durch die Anordnung der Funkenstrecken in stehender Weise mit an den Stirnseiten der zylindrischen Mäntel jeweils befindlichen Anschlusselementen kann bei der gewünschten 3+1-Verschaltung ein antiparalleler Stromfluss durch die zum Anschluss und zur Kontaktierung notwendigen Leiter verhindert werden.

Die Erfindung soll nachstehend anhand eines Ausführungsbeispiels sowie unter Zuhilfenahme von Figuren näher erläutert werden.

Hierbei zeigen:
- Fig. 1: eine prinzipielle Anordnung von mehreren Funkenstrecken in 3+1- bzw. 1+1-Schaltung gemäß dem Stand der Technik;
- Fig. 2: eine Prinzipdarstellung der stehend angeordneten, zylindrischen Funkenstrecken gemäß der Erfindung und
- Fig. 3: eine Explosionsdarstellung einer erfindungsgemäß realisierten Überspannungsschutzgeräte-Anordnung in einem Kompaktgehäuse in 3+1-Schaltung.

Bei der Darstellung nach Fig. 1 wird von liegend nebeneinander in einem Gehäuse angeordneten Netzfunkenstrecken und einer ebenfalls liegend angeordneten N/PE-Funkenstrecke ausgegangen. Zwischen den Netzfunkenstrecken und der N/PE-Funkenstrecke ist eine N/PE-Brücke vorgesehen. Der im Überspannungsfall eintretende Stromfluss ist mit i₁ bis i₆ dargestellt, wobei besonders problematisch die Anordnung der parallelen Leiter im Bereich der N/PE-Brücke ist, welche gegensinnig vom elektrischen Strom durchflossen werden, wobei aufgrund der auftretenden elektromagnetischen Felder sehr große abstoßende Kräfte entstehen, die vom Gehäuse der Funkenstreckenanordnung aufgenommen werden müssen. Die abstoßenden Kräfte sind mit der Doppelpfeildarstellung in der Fig. 1 symbolisiert.

Bei der erfindungsgemäßen Ausführungsform eines Überspannungsschutzgeräts mit in einem Gehäuse angeordneten gekapselten Funkenstrecken in zylindrischer Bauform sind bei einer 3+1-Verschaltung drei Netzfunkenstrecken NFS und eine N/PE-Funkenstrecke NPEFS vorgesehen.

Die Funkenstrecken sind als gekapselte, druckfeste Funkenstrecken mit einem zylindrischen Außengehäuse und an den Stirnseiten befindlichen elektrischen Kontakten 1 ausgebildet.

Die gekapselten Funkenstrecken NFS und NPEFS sind stehend auf einer ersten internen Anschluss- und Verbinderfläche 2 fixiert.

Wie aus der Fig. 3 ersichtlich, verläuft die erste interne Anschluss- und Verbinderfläche 2 im Wesentlichen parallel zum Gehäuseboden 3 des Überspannungsschutzgeräts.

Die erste interne Anschluss- und Verbinderfläche 2 steht mit dem N-Anschluss der ersten Klemmreihe in Verbindung.

Weitere, nämlich die Anschluss- und Verbinderflächen 4, 5 und 6 sind jeweils mit der Oberseite der jeweiligen Funkenstrecke NFS verbunden und führen auf den jeweiligen Anschluss L₁, L₂ bzw. L₃ der ersten Klemmreihe.

Die weitere Funkenstrecke, nämlich die NPE-Funkenstrecke NPEFS besitzt ebenfalls eine Anschluss- und Verbinderfläche 7 auf ihrer Oberseite, welche zum PE-Anschluss der zweiten Klemmreihe führt, die der ersten Klemmreihe gegenüberliegt.

Aus der Darstellung nach Fig. 2 wird deutlich, dass die Funkenstrecken NFS für L₁, L₂ und L₃ nahe der ersten Klemmreihe und die Funkenstrecke NPEFS für PE nahe der zweiten Klemmreihe befindlich ist.

Oberhalb der stehenden Funkenstrecken NFS bzw. NPEFS ist gemäß Fig. 3 eine Isolierplatte 8 angeordnet, auf welcher sich eine Leiterplatte 9 mit der Funkenstrecken-Triggerelektronik 10 befindet.

Das Kompaktgehäuse, welches eine im Wesentlichen quadratische Form aufweist, besitzt eine Bodenwanne 11, wobei in dieser Bodenwanne 11 die Funkenstrecken stehend montiert werden.

Zwischen den Funkenstrecken befindet sich außerdem mindestens eine Trennwand 12.

Zwischen der Leiterplatte 9 und dem jeweiligen metallischen Mantel der jeweiligen Funkenstrecke NFS ist ein Triggerfederkontakt 13 angeordnet, welcher sich in einer Führungsausnehmung 14 der Isolierplatte 8 befindet.

Zur optimalen Ausnutzung des Bauraums innerhalb der Bodenwanne 11 ist eine weitere, vertikal orientierte Leiterplatte 15 vorgesehen, die ebenfalls eine Triggerelektronik aufnimmt. Auf dieser Leiterplatte 15 ist ein weiterer Triggerfederkontakt 16 angeordnet, der mit dem Außenmantel der Funkenstrecke NPEFS in Verbindung steht.

Die Anschluss- und Verbinderfläche 7 der Funkenstrecke NPEFS ist abgewinkelt entlang einer Seitenwand der Bodenwanne 11 geführt und geht in die zweite Klemmreihe 17 über.

Die Bodenwanne 11 wird von einem haubenartigen Deckel 18 verschlossen, welcher mit Hilfe von Schrauben 19 mit der Bodenwanne 11 verbindbar ist. An der Außenunterseite der Bodenwanne 11 befinden sich noch übliche Rastklemmmittel 20 für die bevorzugte Hutschienenmontage des Überspannungsschutzgeräts. Es sei an dieser Stelle angemerkt, dass selbstverständlich auch eine andersartige Befestigung des Überspannungsschutzgeräts möglich ist, ohne den Grundgedanken der beschriebenen Erfindung zu verlassen.

## Patentansprüche

1. Überspannungsschutzgerät zur Hutschienenmontage mit in einem Gehäuse angeordneten gekapselten Funkenstrecken in zylindrischer Bauform, wobei am Überspannungsschutzgerät zwei gegenüberliegende Außenanschlussklemmreihen vorgesehen sind, wobei hier eine erste Klemmreihe L₁ bis Lₙ sowie N und eine zweite Klemmreihe PE-Anschlüsse aufweist, weiterhin umfassend interne Anschluss- und Verbinderflächen sowie zwischen den Funkenstrecken angeordnete Trennwände oder Trennräume,
**dadurch gekennzeichnet, dass**
die gekapselten Funkenstrecken stehend auf einer ersten internen Anschluss- und Verbinderfläche (2) fixiert sind und diese erste Fläche (2) parallel zum Gehäuseboden (3) verläuft, wobei die erste Fläche (2) mit dem N-Anschluss der ersten Klemmreihe in Verbindung steht,
zweite bis n-te interne Anschluss- und Verbinderflächen (4 bis 6) gemäß L₁ bis Lₙ jeweils mit der Oberseite der jeweiligen Funkenstrecke (NFS) und dem jeweiligen L₁ bis Lₙ-Anschluss der ersten Klemmreihe in Verbindung stehen, wobei eine weitere, auf der ersten Anschluss- und Verbinderfläche (2) stehende Funkenstrecke (NPEFS) eine Anschluss- und Verbinderfläche (7) auf ihrer Oberseite aufweist, welche zum PE-Anschluss der zweiten Klemmreihe (17) führt.

2. Überspannungsschutzgerät nach Anspruch 1,
**dadurch gekennzeichnet, dass**
die L₁ bis Lₙ-Funkenstrecken (NFS) nahe der ersten Klemmreihe und die PE-Funkenstrecke (NPEFS) nahe der zweiten Klemmreihe (17) befindlich sind.

3. Überspannungsschutzgerät nach Anspruch 1 oder 2,
**dadurch gekennzeichnet, dass**
oberhalb der stehenden Funkenstrecken (NFS / NPEFS) mit den jeweiligen Anschluss- und Verbinderflächen (4 bis 7) eine Isolierplatte (8) vorgesehen ist, auf welcher sich eine Leiterplatte (9) mit einer Funkenstrecke-Triggerelektronik (10) befindet.

4. Überspannungsschutzgerät nach einem der vorangegangenen Ansprüche,
**dadurch gekennzeichnet, dass**
das Gehäuse eine im Wesentlichen quadratische Form aufweist und eine Bodenwanne (11) besitzt, wobei die Funkenstrecken (NFS / NPEFS) stehend in der Bodenwanne (11) angeordnet und elektrisch kontaktiert sind.

5. Überspannungsschutzgerät nach einem der vorangegangenen Ansprüche,
**gekennzeichnet durch**
eine 3+1-Verschaltung mit drei Netzfunkenstrecken und einer N/PE-Funkenstrecke.

6. Überspannungsschutzgerät nach Anspruch 3,
**dadurch gekennzeichnet, dass**
zwischen der Leiterplatte und dem jeweiligen metallischen Mantel der jeweiligen Funkenstrecke ein Triggerfederkontakt (13) angeordnet ist, welcher sich in einer Führungsausnehmung (14) der Isolierplatte (8) befindet.

## Claims

1. Overvoltage protection device designed for top hat rail mounting, comprising encapsulated cylindrical spark gaps arranged in a housing, wherein two oppositely mounted external connection terminal rows are provided on the overvoltage protection device, wherein a first terminal row has L₁ to Lₙ and N terminals and a second terminal row has a PE terminal, further comprising internal terminal and connector surfaces and partition walls or partition areas disposed between the spark gaps,
**characterized in that**
the encapsulated spark gaps are fixed in an upright manner on a first internal terminal and connector surface (2) and that this first surface (2) extends in parallel to the housing bottom (3), wherein the first surface (2) is connected to the N-teminal of the first terminal row,
second to nth internal terminal and connector surfaces (4 to 6) according to L₁ to Lₙ are each connected to the upper side of the respective spark gap (NFS) and to the respective L₁ to Lₙ terminal of the first terminal row, wherein a further spark gap (NPEFS) standing on the first terminal and connector surface (2) is provided with a terminal and connector surface (7) on its upper side, which leads to the PE terminal of the second terminal row (17).

2. Overvoltage protection device according to claim 1,
**characterized in that**
the L₁ to Lₙ spark gaps (NFS) are located near the first terminal row and the PE spark gap (NPEFS) is located near the second terminal row (17).

3. Overvoltage protection device according to claim 1 or 2,
**characterized in that**
above the upright spark gaps (NFS / NPEFS) including the respective terminal and connector surfaces (4 to 7) an insulating plate (8) is provided, on which a printed circuit board (9) comprising a spark gap trigger electronics (10) is located.

4. Overvoltage protection device according to one of the preceding claims,
**characterized in that**
the housing has a substantially square shape and comprises a bottom pan (11), wherein the spark gaps (NFS / NPEFS) are disposed in the bottom pan (11) in an upright manner and are in electrical contact.

5. Overvoltage protection device according to one of the preceding claims,
**characterized by**
a 3+1 interconnection comprising three network spark gaps and one N/PE spark gap.

6. Overvoltage protection device according to claim 3,
**characterized in that**
a trigger spring contact (13) is disposed between the printed circuit board and the respective metallic shell of the respective spark gap, which is located in a guide recess (14) of the insulating plate (8).

## Revendications

1. Appareil de protection anti-surtensions pour montage sur profilé chapeau, comprenant des éclateurs encapsulés de forme cylindrique agencés dans un boîtier, dans lequel deux rangées de bornes de raccordement extérieures opposées sont prévues sur l'appareil de protection anti-surtensions, une première rangée de bornes comprenant des raccords L₁ à Lₙ et N et une seconde rangée de bornes comprenant des raccords PE, comprenant en outre des surfaces de liaison et de raccordement internes ainsi que des parois ou des chambres de séparation agencées entre les éclateurs,
**caractérisé en ce que**
les éclateurs encapsulés sont fixés dressés sur une première surface de raccordement et de jonction interne (2), et cette première surface (2) s'étend parallèlement au fond (3) du boîtier, ladite première surface (2) étant connectée aux raccordements N de la première rangée de bornes, des seconde à n-ième surfaces de raccordement et de liaison internes (4 à 6) selon L₁ à Lₙ sont connectées à la face supérieure de l'éclateur respectif (NFS) et aux raccords respectifs L₁ à Lₙ de la première rangée de bornes, et un autre éclateur (NPEFS) dressé sur la surface de raccordement et de jonction (2) comporte sur sa face supérieure une surface de raccordement et de jonction (7) qui mène aux raccords PE de la seconde rangée de bornes (17).

2. Appareil de protection anti-surtensions selon la revendication 1,
**caractérisé en ce que** les éclateurs L₁ à Lₙ (NFS) se trouvent à proximité de la première rangée de bornes et les éclateurs PE (NPEFS) se trouvent à proximité de la seconde rangée de bornes (17):

3. Appareil de protection anti-surtensions selon la revendication 1 ou 2,
**caractérisé en ce que**, au-dessus des éclateurs dressés (NFS/NPEFS) avec les surfaces de raccordement et de jonction respectives (4 à 7), il est prévu une plaque isolante (8) sur laquelle se trouve une carte à circuits (9) avec une électronique de déclenchement (10) pour éclateurs.

4. Appareil de protection anti-surtensions selon l'une des revendications précédentes,
**caractérisé en ce que** le boîtier présente une forme essentiellement parallélépipédique et possède une cuve de fond (11), les éclateurs (NFS/NPEFS) étant agencés dressés dans la cuve de fond (11) et mis en contact électrique.

5. Appareil de protection anti-surtensions selon l'une des revendications précédentes,
**caractérisé par** un branchement de type "3 + 1" avec trois éclateurs en réseau et un éclateur N/PE.

6. Appareil de protection anti-surtensions selon la revendication 3,
**caractérisé en ce que**, entre la carte à circuits et l'enveloppe métallique respective de l'éclateur respectif, est agencé un contact élastique de déclencheur (13), qui se trouve dans un évidement de guidage (14) de la plaque isolante (8).
